# FASCICULE DE BREVET EUROPEEN

(11) **EP 0 135 424 B1**
(45) Date de publication et mention de la délivrance du brevet: **04.03.1987**
(21) Numéro de dépôt: 84401611.3
(22) Date de dépôt: 01.08.1984
(51) Int. Cl.: B05B 5/02, H01H 33/04, H01H 33/32

(54) **Dispositif de décharge rapide, sans arc, de la capacité d'une source haute tension**
Vorrichtung zur schnellen Entladung, ohne Lichtbogen, der Kapazität einer Hochspannungsquelle
Device for the fast discharge, without an arc, of the capacity of a high tension source

(30) Priorité: 18.08.1983 FR 8313462
(43) Date de publication de la demande: 27.03.1985
(73) Titulaire: SAMES S.A., F-38240 Meylan (FR)
(72) Inventeur: Faure, Laurent, F-38120 Saint Egreve (FR); Tholome, Roger, F-38700 La Tronche (FR)
(74) Mandataire: CABINET BONNET-THIRION

## Description

L'invention se rapporte à un dispositif pour la décharge rapide, sans arc, d'une source de haute tension continue dont la capacité, couplée à l'impédance d'un circuit d'utilisation présente une valeur excessive, dispositif où de deux électrodes, reliées respectivement aux deux pôles de la source, l'une au moins est projetée vers l'autre par un moyen de déclenchement suivant une trajectoire de rapprochement jusqu'à venir en contact, (voir FR-A 1 137824).

La présente invention a vu le jour dans le cadre de la pulvérisation électrostatique, où un jet de matière pulvérisée est projeté vers une pièce à recouvrir, le jet étant chargé électrostatiquement à quelques dizaines de kilovolts.

Pour des raisons de sécurité évidentes, les électrodes qui chargent le jet doivent être déchargées après l'arrêt du pulvérisateur, sans qu'un arc jaillisse, car la matière pulvérisée est assez généralement inflammable, contenant des solvants organiques.

Différents processus sont connus pour être utilisables à la décharge de la source : la décharge par effluve « Couronne à à partir des électrodes à haute tension elles-mêmes, et la décharge par court-circuit franc entre les bornes de la source, ou encore à travers une résistance de fuite branchée en permanence sur la source.

Le document de brevet FR-A-1 137 824 décrit un dispositif coupe-circuit pour la décharge en court-circuit franc de la capacité d'un câble coaxial de liaison d'une source de haute tension de 40 kV environ à l'électrode de charge du jet d'un pistolet de pulvérisation électrostatique. Le coupe-circuit comporte une commande pneumatique avec un piston qui se déplace, entraînant une tige axiale, dans un cylindre entre deux positions. Dans une première position une extrémité de la tige est en butée sur un contact de masse ; dans la seconde position l'autre extrémité de la tige est en butée sur une borne de sortie de la source haute tension. Les cylindres, piston et tige sont reliés à l'âme du câble coaxial de liaison à l'électrode de charge. La manoeuvre du piston est asservie à la commande du pistolet afin que le jet pulvérisé soit chargé, et que la capacité du câble soit déchargée à la masse lorsque la pulvérisation est arrêtée. L'énergie de charge du câble, qui se situe entre 0,01 et 0,1 joule environ, est brutalement dissipée, à la décharge, dans une étincelle énergétique.

Dans certains cas la charge du jet de matière pulvérisée se fait par l'intermédiaire d'effluves " Couronne émises par des électrodes de charge qui ont la forme d'aiguilles. Typiquement une aiguille de 10 mm de longueur, et de quelques dixièmes de millimètres de diamètre émet, en direction d'un conducteur plan (plan de masse) distant de 10 cm, un courant d'environ 60 µA lorsque la différence de potentiel entre aiguille et plan est de 60 kV. Ceci correspond à une résistance apparente de 1 Gil. Au cours de la décharge, si l'on rapproche progressivement l'aiguille du plan de masse, la résistance apparente de décharge reste du même ordre de grandeur.

La capacité propre de l'aiguille par rapport au plan conducteur de masse à 10 cm est d'environ 1 pf, ce qui déterminerait une constante de temps de l'ordre de la milliseconde ; ce serait très acceptable.

Mais, lorsque comme dans le dispositif décrit dans FR-A-1 137824 la capacité à décharger présente une valeur nettement plus élevée, par exemple de l'ordre de 100 pf, le temps de décharge s'accroît en conséquence. En outre lorsque l'électrode de charge ne produit pas d'effluve par effet de couronne, ou cesse d'en produire avant que la capacité soit déchargée, le temps de décharge peut atteindre plusieurs secondes, ce qui est inacceptable, et l'on a vu que la décharge par court-circuit franc provoquait une étincelle énergétique.

On aurait pu songer à utiliser les effluves créés par effet couronne pour décharger sans arc la capacité des sources de haute tension. On connaît par exemple, par le document de brevet US-A-3 935 508, un appareil capable de décharger l'électricité statique accumulée dans le corps d'un opérateur dans une atmosphère sèche, par frottement sur des surfaces hautement isolantes, sans que l'opérateur ressente une secousse désagréable, et qu'une étincelle produise des parasites susceptibles de troubler le fonctionnement de machines électroniques délicates. Le dispositif comporte essentiellement dans un corps isolant en soufflet, une pointe effilée reliée à une touche conductrice au sommet du soufflet, pour l'appui du doigt de l'opérateur, et en regard une plaquette reliée à la masse par une résistance. Lorsque l'opérateur pose le doigt sur la touche, un effluve Couronne se produit à l'extrémité de la pointe effilée, et décharge la capacité formée par le corps de l'opérateur. La déformation du soufflet rapproche la pointe de la plaquette, de sorte que l'effluve est maintenu jusqu'à décharge complète de l'opérateur, avec la pointe touchant la plaquette. La résistance qui relie la plaquette à la masse est déterminée pour éviter que l'effluve ne dégénère en étincelle.

Si l'on analyse le fonctionnement de ce dispositif, on constate qu'il est inapte à résoudre le problème posé par la décharge sans étincelle de la capacité d'une source à haute tension.

En effet, au voisinage d'une pointe, le champ électrique, à tension donnée, n'est pas inversement proportionnel à la distance qui sépare la pointe d'une surface électriquement antagoniste. Pour qu'une pointe ne soit pas source d'effluves par effet Couronne aux tensions utilisées actuellement en pulvérisation électrostatique, il serait nécessaire que la course de cette pointe pour la décharge de la capacité de source haute tension soit d'une longueur prohibitive.

On remarquera d'ailleurs que la question ne se pose pas dans l'application objet du brevet des Etats-Unis, car à l'isolement entre pointe et plaquette vient s'ajouter, lorsque la décharge n'est pas recherchée, l'isolement de fait entre le doigt de l'opérateur et la touche reliée à la pointe. Par ailleurs, dans l'application prévue par le brevet des Etats-Unis, il serait avantageux qu'un effluve prenne naissance dès que la tension de l'opérateur vis-à-vis de la masse atteint une valeur gênante.

C'est au vu du problème qui vient d'être exposé que l'invention propose un dispositif pour la décharge rapide, sans arc, d'une source haute tension continue, dont la capacité, couplée à l'impédance d'un circuit d'utilisation, présente une valeur excessive, dispositif où de deux électrodes reliées respectivement aux deux pôles de la source, l'une au moins est projetée vers l'autre par un moyen de déclenchement suivant une trajectoire de rapprochement jusqu'à venir en contact, caractérisé en ce que les électrodes dans un gaz diélectrique sont en forme de dômes centrés sur la trajectoire, l'une d'elles au moins étant équipée d'une aiguille érectile adaptée à faire saillie hors du dôme dans le sens de la trajectoire au cours du rapprochement, en sorte qu'un effluve jaillisse de l'aiguille dans le gaz et évacue une part substantielle de la charge de la capacité, avant le contact.

Alors que la forme générale en dôme des électrodes permet de les disposer, dans le gaz diélectrique, à une distance suffisamment faible pour que la trajectoire jusqu'au contact soit parcourue rapidement sans que pour autant des effluves ne jaillissent des électrodes dans le gaz, la saillie de l'aiguille érectile favorise, au cours du rapprochement, l'émission d'effluve avec une intensité suffisante. La constante de temps de décharge de la source peut ainsi être suffisamment brève. La réduction de l'écart entre électrodes en attente, autorisée par leur forme, est favorable à un confinement efficace de ces électrodes dans le gaz diélectrique.

De préférence les électrodes, équipées chacune d'une aiguille érectile, sont réalisées en forme de pistons susceptibles de coulisser dans un cylindre isolant, une canalisation de gaz sous pression, que le moyen de déclenchement met à l'atmosphère, débouchant dans la zone médiane du cylindre entre les pistons-étectrodes, en sorte que la pression de gaz maintienne les électrodes écartées et leurs aiguilles rétractées à l'encontre de moyens de rappel.

Grâce à cette disposition les électrodes sont maintenues écartées par le gaz sous pression. Le champ disruptif dans le gaz croissant avec la pression, on obtient un isolement convenable des électrodes sous tension malgré un écart relativement faible. La mise à l'atmosphère de la canalisation qui amène le gaz sous pression, non seulement provoque l'érection des aiguilles et le lancement des électrodes l'une vers l'autre, mais encore fait tomber la pression du gaz entre les électrodes, ce qui est favorable à l'émission d'effluves.

De préférence les pistons-électrodes sont équipés de pistons internes auxiliaires solidaires des aiguilles, sur lesquels agissent les moyens de rappel, des évents étant pratiqués dans les pistons auxiliaires et pistons-électrodes pour l'ajustement de la pression entre pistons-électrodes et auxiliaires, et leurs déplacements relatifs, et pour permettre la circulation du gaz sous pression afin d'éviter l'accumulation d'ions dans l'espace entre les électrodes.

Les moyens de rappel peuvent être des ressorts métalliques comprimés entre les pistons auxiliaires et des fonds terminaux du cylindre, percés d'un évent et traversés par une connexion de liaison à un pôle de la source. Ils peuvent être également constitués par la mise sous pression des espaces entre fonds de cylindre et pistons auxiliaires, au moyen d'un dispositif de déclenchement constitué d'une vanne à quatre voies. Les variations de pression à l'arrière des pistons auxiliaires assurent la saillie et la rétraction des aiguilles.

En disposition préférée les aiguilles présentent des extrémités complémentaires, l'une étant en pointe effilée, tandis que l'autre présente un trou borgne avec un biseau d'extrémité. Ainsi on peut obtenir un contact franc entre les aiguilles, sans que les extrémités se détériorent.

Les caractéristiques et avantages de l'invention ressortiront d'ailleurs de la description qui va suivre, à titre d'exemple, en référence aux dessins annexés dans lesquels :
la figure 1 représente en coupe axiale un dispositif selon l'invention, en position d'attente ;
la figure 2 représente le dispositif de la figure 1, en position de court-circuit ;
la figure 3 est une vue perspective d'un pulvérisateur à bol tournant, équipé d'un dispositif selon l'invention ;
la figure 4 représente, en coupe, une variante de dispositif ;
la figure 5 représente un détail d'exécution des aiguilles érectiles.

Selon la forme de réalisation choisie et représentée figures 1 et 2, le dispositif comporte un corps cylindrique 1 en matière isolante, muni à ses deux extrémités de fonds 10 et 11. La surface intérieure 1a du cylindre 1 est alésée avec précision et comporte en partie médiane une gorge 1c c où débouche un canal oblique 1b. qui peut être raccordé à une source d'air sous pression.

Dans le cylindre 1 sont montés deux pistons métalliques 2 et 3, dont les extrémités affrontées respectivement 2a et 3a sont en forme de dôme en calotte sphérique, de diamètre de base inférieur à celui de la surface 1a du cylindre 1. Ces dômes 2a, 3a se raccordent à la surface latérale des pistons 2, 3, par des épaulements arrondis 2d. 3d. Des bagues toriques 16, 17, engagées dans des gorges pratiquées dans la surface 1a à proximité des fonds 10, 11, forment butée arrière pour la course des pistons 2, 3.

Ces pistons 2, 3 sont équipés intérieurement de pistons métalliques auxiliaires respectivement 4, 5 coaxiaux et arrêtés en course vers l'arrière par des bagues 4b, 5b logées dans l'intérieur des jupes de pistons 2, 3. Les pistons auxiliaires 4, 5 portent, au centre de leur face avant, des aiguilles 6, 7 qui sont engagées dans des puits 2b, 3b ménagés dans l'axe des dômes 2a, 3a, la pointe de ces aiguilles 6, 7 étant toutefois en retrait des dômes 2a, 3a lorsque les pistons auxiliaires 4, 5 sont en butée arrière sur les bagues d'arrêt 4b, 5b. Des ressorts métalliques 8, 9 sont disposés entre les fonds 10, 11 et la face arrière des pistons auxiliaires 4, 5 respectivement, ces ressorts 8, 9 étant susceptibles de se détendre jusqu'à mettre en contact les extrémités des aiguilles 6, 7, comme représenté figure 2.

Ces ressorts 8, 9 qui font contact avec les pistons auxiliaires 4 et 5, sont reliés à des traversées 12 et 13, qui passent à travers les fonds 10 et 11, afin de permettre la jonction des pistons-électrodes aux deux bornes d'une source haute tension, non représentée.

On a pratiqué des évents 2c, 3c à travers les pistons 2, 3, dont les dômes 2a, 3a forment électrodes, 4a, 5a, à travers les pistons auxiliaires 4, 5, et 14,15 à travers les fonds 10, 11, respectivement.

Lorsque le canal 1 b est relié à une source d'air comprimé, sous une pression de 3 à 6 bars, la pression de l'air va refouler les pistons 2 et 3 vers les fonds 10, 11 du cylindre 1, jusqu'à l'appui sur les bagues toriques 16, 17. Par ailleurs, l'air passant par les évents 2c, 4a, 14 d'un côté, et 3c, 5a et 15 de l'autre se détend progressivement, de sorte que les pressions s'étagent depuis l'atmosphère, au-delà des évents 14, 15 jusqu'à la pression dans la zone médiane du cylindre, en deçà des évents 2c, 3c, dans les zones comprises entre les fonds 10, 11 et les pistons auxiliaires 4, 5, et entre les pistons auxiliaires 4, 5 et les pistons-électrodes 2, 3. Pratiquement, les diamètres d'évent sont réglés de telle sorte que la consommation d'air comprimé ne soit pas excessive. De cette façon, tant que la pression de source reste appliquée à la zone médiane du cylindre 1, non seulement les pistons 2, 3 sont appliqués contre les bagues toriques 16, 17, mais encore les pistons auxiliaires 4, 5 sont appliqués contre leurs bagues d'arrêt 4b, 5b, les ressorts 8, 9 étant comprimés. On assure ainsi que, sans consommation excessive d'air, l'espace entre les électrodes est suffisamment ventiié.

Lorsque, par contre, le système de déclenchement met à l'atmosphère la canalisation qui prolonge le canal 1b, l'effort des ressorts 8, 9 s'exerçant sur l'arrière des pistons auxiliaires 4, 5, la surpression relative dans l'espace entre pistons-électrodes 2, 3 et pistons auxiliaires disparaissant rapidement, l'air s'écoulant à travers les évents 2c, 3c et 4a, 5a, les pistons auxiliaires 4, 5 sont poussés vers les dômes 2a, 3a, et les aiguilles 6, 7 font saillie en avant des dômes 2a, 3a. Les ensembles des pistons-électrodes 2, 3 et pistons auxiliaires 4, 5 sont propulsés l'un vers l'autre sous la détente des ressorts 8, 9, à laquelle s'ajoute la pression résiduelle dans les fonds du cylindre 1. Les aiguilles 7, 8 viennent en contact selon la représentation de la figure 2.

Après avoir exposé le fonctionnement mécanique, on va décrire le fonctionnement électrique.

Lorsque le dispositif est dans la position de la figure 1, avec la zone médiane sous pression de 3 à 6 bars, les pistons-électrodes 2, 3 en butée sur les bagues toriques 16, 17 et les aiguilles 6, 7 rétractées en arrière de la surface frontale des dômes d'électrodes 2a et 3a, l'application d'une tension élevée entre les traversées 12 et 13, et par voie de conséquence entre les électrodes 2 et 3 ne provoque pratiquement aucune fuite de courant, en raison de la rigidité diélectrique accrue de l'air sous pression, et de la forme arrondie à rayon de courbure élevé des électrodes, qui évite toute concentration du champ électrostatique à la surface des électrodes, et partant toute émission d'effluve. On sait en effet que la concentration du champ électrostatique au voisinage de saillies à très faible rayon de courbure cause l'accélération d'électrons libres, ce qui provoque l'effluve par ionisation de l'air.

Par contre, lorsque le dispositif de déclenchement met à l'atmosphère la canalisation qui alimente la zone médiane du cylindre 1, d'une part la pression d'air entre les électrodes 2 et 3 s'abaisse, d'autre part les aiguilles érectiles 6 et 7 font saillie, de sorte que le champ électrique se concentre localement au voisinage de leurs pointes ; un effluve relativement intense naît au voisinage des pointes d'aiguilles avec passage d'un courant entre elles. Bien entendu il est préférable que le dispositif de déclenchement n'entre en action qu'après la coupure de l'alimentation du générateur HT, de sorte que le courant qui circule entre les aiguilles 6, 7 provient uniquement de la décharge de la capacité de l'électrode haute tension. Au fur et à mesure de la décroissance de la pression, les aiguilles se rapprochent, et l'effluve se maintient jusqu'à ce que les aiguilles entrent en contact, la tension baissant progressivement.

La forme des aiguilles érectiles 6 et 7, selon la représentation de la figure 5, a été étudiée pour permettre l'émission efficace d'effluve, par réduction des rayons de courbure des surfaces terminales, tout en évitant le matage des pointes lors du contact franc. Comme on le voit l'aiguille 6 présente une partie terminale 6a cylindrique de diamètre réduit, terminée par un cône aigu 6b. De son côté l'aiguille 7 se termine par un cône creux 7a, de même angle au sommet sensiblement que le cône 6b, et se raccordant à la surface cylindrique d'aiguille 7 par un biseau ou bord effilé 7b. Ce cône creux 7a est prolongé par un coup de foret 7c, de diamètre inférieur au diamètre de la partie terminale 6a de l'aiguille 6. Lorsque les aiguilles 6 et 7 viennent au contact la partie terminale 6a de l'aiguille 6 pénètre dans le cône creux 7a, le contact se produisant entre les flancs des cônes 6b et 7a. Ainsi la pointe de l'aiguille 6 et le bord de l'aiguille 7 sont protégés des matages mécaniques.

La figure 3 représente un pulvérisateur 20 pour la peinture électrostatique, équipé d'un organe distributeur 20a tournant à grande vitesse (quelques centaines de tours seconde), dit couramment bol. Ce pulvérisateur 20 est porté à une haute tension de quelques dizaines de kilovolts (typiquement 80 kV) par la source de haute tension 30 alimentée en basse tension par la connexion 31. Ce bol 20a présente un bord qui constitue électrode de charge pour un liquide pulvérisé par la force centrifuge.

Un dispositif de décharge rapide 1 est monté sur la source haute tension 30, avec une connexion 12 reliée au pulvérisateur 20 à travers la résistance 21 de limitation du courant de décharge, tandis que la connexion 13 est connectée à la culasse 30b de la source haute tension 30, culasse qui est à la masse. Le dispositif de décharge rapide est alimenté en air sous pression par la canalisation 1 et la turbine pneumatique du pulvérisateur 20 par la canalisation 32.

On appréciera que le dispositif de décharge rapide s'associe bien à un pulvérisateur à organe de distribution tournant, qui présente une capacité relativement élevée, en raison des dimensions des pièces portées à la haute tension et directement connectées à la source de haute tension.

La variante représentée figure 4 fait appel à la pression d'air pour projeter les électrodes l'une vers l'autre aussi bien que pour les écarter. Dans le cylindre 101 sont disposés deux pistons-électrodes 102, 103 avec un dôme en calotte sphérique 102a, 103a. Ici les dômes 102a, 103a se raccordent directement à la paroi latérale des pistons 102, 103, ce qui facilite l'usinage mais présente l'inconvénient que le dispositif est plus sensible au risque de décharges qui rampent sur la paroi interne du cylindre. Dans l'axe des dômes 102a, 103a sont pratiqués des puits 102b, 103b pour des aiguilles érectiles 106, 107 montées sur des pistons auxiliaires 104, 105. On remarquera que les pistons auxiliaires 104, 105 sont percés d'évents 104a, 105a, tandis que les pistons 102, 103 sont percés d'évents 102c et 103c.

Des joncs 104b, 105b limitent vers l'arrière le déplacement des pistons auxiliaires 104, 105, tandis que des joncs 116, 117 limitent le déplacement des pistons-électrodes 102, 103. Les fonds de cylindre 110, 111 ne comportent pas d'évents.

On notera que les aiguilles 106, 107 ont leurs extrémités formées comme les aiguilles 6, 7, selon la représentation de la figure 5. Par ailleurs, les pistons auxiliaires 104, 105 sont reliés par des connexions souples 108, 109 à des traversées de courant dans les fonds 110, 111, pour la liaison aux bornes de la source à décharger.

Une canalisation pour gaz sous pression 101 b débouche dans la zone médiane du cylindre 101, et deux canalisations 138, 139 débouchent au voisinage des fonds 110, 111 respectivement.

Une vanne inverseuse 120, à quatre voies, est disposée pour manoeuvrer le dispositif. Une voie 120a débouche à l'atmosphère, une voie 120b est reliée à une source d'air sous pression, une voie 120c alimente la canalisation 101b, tandis que la voie 120d alimente conjointement les canalisations 138 et 139. Un boisseau tournant relie, dans la disposition représentée, la voie 120c à la voie 120b, et la voie 120d à la voie 120a. Par rotation d'un quart de tour. le boisseau 121 reliera la voie 120c à la voie 120a, et la voie 120d à la voie 120b.

La disposition représentée correspond à l'attente, la source de haute tension étant en service. La pression d'air est appliquée dans la zone médiane entre les pistons 102 et 103. appuyés sur les joncs d'arrêt 116, 117. Lorsque l'électrode haute tension doit être déchargée, le boisseau 121 tourne d'un quart de tour. La pression est appliquée à l'arrière des groupes de pistons 102, 104 et 103, 105. Ces derniers sont poussés vers l'avant et font saillir les aiguilles 106, 107, et les pistons 102 et 103 sont poussés l'un vers l'autre. Les aiguilles 106, 107 viennent en contact.

De plus, lorsque par la suite, pour le rétablissement de la haute tension, le boisseau 121 tournera à nouveau d'un quart de tour, mettant à l'atmosphère les canalisations 138 et 139 et sous pression la canalisation 101b, les chambres entre pistons-électrodes 102, 103 et pistons auxiliaires 104, 105 seront en surpression par rapport aux extrémités de cylindre 101, et les pistons auxiliaires 104, 105 seront poussés sur les joncs d'arrêt 104b, 105b, tandis que les pistons 102, 103 sont repoussés vers les fonds de cylindre 110, 111 par la pression appliquée à la zone médiane du cylindre.

Bien entendu, il est possible de ménager une gorge annulaire dans la surface intérieure du cylindre 101, au débouché de la canalisation 101b, pour couper les lignes de fuites sur cette surface intérieure. Et il va sans dire pour un homme du métier que le tracé et la nature des canalisations 101b, 138 et 139 devront être étudiés pour ménager des lignes de fuites pour la haute tension, afin d'éviter des pertes incontrôlées de courant ; et l'on pourra être amené à choisir, pour la réalisation du cylindre, un matériau isolant de résistivité inférieure à celle des meilleurs isolants connus, pour éviter que des régions superficielles se chargent de façon erratique, et donnent naissance à des microdécharges superficielles en précurseurs à des décharges généralisées.

Bien entendu, l'invention n'est pas limitée aux exemples décrits. Notamment l'un des pistons-électrodes 2, 102 ou 3, 103 pourrait être remplacé par une électrode fixe en forme de dôme, cette électrode fixe étant de préférence équipée d'une aiguille érectile. Il va de soi que, si une électrode est fixe, le débouché du canal central 1 b, 101 b serait disposé à proximité de l'électrode fixe.

## Revendications

1. Dispositif pour la décharge rapide, sans arc, d'une source haute tension continue, dont la capacité, couplée à l'impédance d'un circuit d'utilisation, présente une valeur excessive, dispositif où de deux électrodes (2, 3) reliées respectivement aux deux pôles de la source, l'une au moins est projetée vers l'autre par un moyen de déclenchement (120) suivant une trajectoire de rapprochement relatif jusqu'à venir en contact, caractérisé en ce que les électrodes, dans un gaz diélectrique, sont en forme de dômes (2a, 3a, 102a, 103a) centrés sur la trajectoire, l'une d'elles au moins étant équipée d'une aiguille (6, 7, 106, 107) érectile adaptée à faire saillie hors du dôme (2a, 3a, 102a, 103a) dans le sens de la trajectoire au cours du rapprochement, en sorte qu'un effluve jaillisse de l'aiguille (6, 7, 106, 107) dans le gaz et évacue une part substantielle de la charge de la capacité, avant le contact.

2. Dispositif selon la revendication 1, caractérisé en ce que les électrodes (2a, 3a, 102a, 103a) équipées chacune d'une aiguille érectile (6, 7, 106, 107) sont réalisées en forme de pistons (2, 3 ; 102 ; 103) susceptibles de coulisser dans un cylindre isolant (1, 101), une canalisation (1b, 101b) de gaz sous pression, que met à l'atmosphère le moyen de déclenchement (120) débouchant dans la zone médiane du cylindre (1, 101) entre les pistons-électrodes (2, 3, 102, 103), en sorte que la pression de gaz maintienne les électrodes (2a, 3a, 102a, 103a) écartées et leurs aiguilles (6, 7, 106, 107) rétractées à l'encontre de moyens de rappel.

3. Dispositif selon la revendication 2, caractérisé en ce que les pistons-électrodes (2, 3 ; 102 ; 103) sont équipés de pistons internes auxiliaires (4, 5, 104, 105) solidaires des aiguilles (6, 7, 106, 107) sur lesquels agissent des moyens de rappel, des évents (4a, 5a, 104a, 105a) étant pratiqués dans les pistons auxiliaires (4, 5, 104, 105) et des évents (2c, 3c ; 102c, 103c) étant pratiqués dans les pistons-électrodes (2, 3 ; 102 ; 103) pour l'ajustement de la pression entre pistons-électrodes (2, 3 ; 102 ; 103) et auxiliaires (4, 5, 104, 105) et leurs déplacements relatifs.

4. Dispositif selon la revendication 3, caractérisé en ce que les moyens de rappel sont des ressorts métalliques (8, 9) comprimés entre les pistons auxiliaires (4, 5) et des fonds terminaux (10, 11) du cylindre (1) percés d'un évent (14, 15) et traversés par une connexion (12, 13) de liaison entre un pôle de source et un ressort (8, 9) respectif.

5. Dispositif selon la revendication 3, caractérisé en ce que le cylindre (101) est équipé de canalisations (108, 109) débouchant dans les zones terminales, le moyen de déclenchement (120) étant adapté, en attente, à relier à une source de gaz sous pression (120b) la canalisation (101 b) débouchant en zone médiane, et les canalisations (138, 139) débouchant en zones terminales à l'atmosphère (120a) et, en déclenchement, à relier ces canalisations (138, 139) à la source de gaz sous pression (120b) tandis que la canalisation (101b) débouchant en zone médiane est à l'atmosphère (120a).

6. Dispositif selon une quelconque des revendications 2 à 5, caractérisé en ce que les dômes d'électrode (2a, 3a) de diamètre inférieur à celui du cylindre (1), se raccordent aux pistons-électrodes (2, 3) par un épaulement (2d, 3d) arrondi.

7. Dispositif selon une quelconque des revendications 2 à 6, caractérisé en ce que les aiguilles (6, 7) présentent des extrémités (6a, 7a) complémentaires, l'une (6a) étant en pointe effilée (6b) tandis que l'autre comporte un cône creux (7a) terminé par une arête vive (7b) d'extrémité.

8. Dispositif selon une quelconque des revendications 2 à 7, caractérisé en ce qu'une gorge annulaire (1c) est pratiquée dans la surface intérieure (1a) du cylindre (1), au débouché de la canalisation d'air sous pression (1b).

## Claims

1. Apparatus for the rapid discharge, without an arc, of a high dc voltage source whose capacitance, coupled to the impedance of a user circuit, is excessive in value, in which apparatus of two electrodes (2, 3) which are respectively connected to the two poles of the source, one at least is projected towards the other by a tripping means (120) along a trajectory providing for relative approach movement until contact occurs characterised in that the electrodes, in a dielectric gas, are in the form of domes (2a, 3a, 102a, 103a) centred on the trajectory, one at least thereof being provided with an erectile needle (6, 7, 106, 107) adapted to project out of the dome (2a, 3a, 102a, 103a) in the direction of the trajectory in the course of the approach movement, in such a way that a brush discharge issues from the needle (6, 7, 106, 107) in the gas and discharges a substantial part of the charge of the capacitance, before contact.

2. Apparatus according to claim 1 characterised in that the electrodes (2a, 3a, 102a, 103a) which are each provided with an erectile needle (6, 7, 106, 107) are in the form of pistons (2, 3 ; 102, 103) capable of sliding in an insulating cylinder (1, 101), a passage (1 b, 101 b) for compressed gas which communicates the tripping means (120) with atmosphere opening into the central zone of the cylinder (1, 101) between the piston electrodes (2, 3, 102, 103), in such a way that the gas pressure holds the electrodes (2a, 3a, 102a, 103a) apart and their needles (6, 7, 106, 107) retracted against return means.

3. Apparatus according to claim 2 characterised in that the piston electrodes (2, 3 ; 102 ; 103) are provided with auxiliary internal pistons (4, 5, 104, 105) which are fixed with respect to the needles (6, 7, 106, 107), on which internal pistons return means act, vents (4a, 5a, 104a, 105a) being provided in the auxiliary pistons (4, 5, 104, 105) and vents (2c, 3c ; 102c, 103c) being provided in the piston electrodes (2, 3 ; 102 ; 103) for adjustment of the pressure between the piston electrodes (2, 3 ; 102 ; 103) and the auxiliary pistons (4, 5, 104, 105) and their relative displacements.

4. Apparatus according to claim 3 characterised in that the return means are metal springs (8, 9) which are compressed between the auxiliary pistons (4, 5) and end plate portions (10, 11) of the cylinder (1), which are apertured with a vent (14, 15) and through which passes a connecting means (12, 13) for providing a connection between a source Pole and a respective spring (8, 9).

5. Apparatus according to claim 3 characterised in that the cylinder (101) is provided with passages (108, 109) opening into the terminal zones, the tripping means (120) being adapted in the ready condition to connect to a compressed gas source (120b) the passage (101 b) which opens in the central zone, and the passages (138, 139) which open in the terminal zones to atmosphere (120a) and, in the triggering mode, to connect said passages (138, 139) to the compressed gas source (120b) while the passage (101b) which opens in the central zone is connected to atmosphere (120a).

6. Apparatus according to any one of claims 2 to 5 characterised in that the electrode domes (2a, 3a) which are smaller in diameter than the diameter of the cylinder (1) are connected to the piston electrodes (2, 3) by a rounded shoulder (2d, 3d).

7. Apparatus according to any one of claims 2 to 6 characterised in that the needles (6, 7) have complementary ends (6a, 7a), one end (6a) being in the form of a tapered point (6b) while the other comprises a hollow cone (7a) terminated by a sharp end edge (7b).

8. Apparatus according to any one of claims 2 to 7 characterised in that an annular groove (1c) is provided in the internal surface (1a) of the cylinder (1), at the outlet of the compressed air passage (1 b).

## Patentansprüche

1. Vorrichtung zum schnellen Entladen einer Gleichstromhochspannungsquelle ohne Lichtbogen, deren Kapazität, gekoppelt mit der Impedanz eines Verbraucherstromkreises, einen übermäßig großen Wert aufweist, wobei zwei Elektroden (2, 3) mit zwei Polen der Spannungsquelle verbunden sind, wobei wenigstens eine gegen die andere über eine Auslöseeinrichtung (120) längs einer Annäherungsbahn bis zur Erreichung eines Kontaktes gerichtet ist, dadurch gekennzeichnet, daß die in einem dielektrischen Gas angeordneten Elektroden die Form von Hauben (2a, 3a, 102a, 103a) aufweisen, die zentriert auf der Bahn sind, und daß wenigstens eine mit einer ausfahrbaren Nadel (6, 7, 106, 107) ausgebildet ist, die von der Haube (2a, 3a, 102a, 103a) in Richtung der Bahn der Annäherung ausgefahren werden kann, so daß eine Sprühentladung der Nadeln (6, 7, 106, 107) in dem Gas auftritt und ein wesentlicher Teil der Ladung der Kapazität vor der Erreichung des Kontaktes entladen wird.

2. Vorrichtung nach Anspruch 1. dadurch gekennzeichnet, daß die Elektroden (2a, 3a, 102a, 103a), die mit einer ausfahrbaren Nadel (6, 7, 106, 107) versehen sind, in Form von Kolben (2, 3 : 102, 103) ausgebildet sind, die verschiebbar in einem isolierenden Zylinder (1, 101) sind, und daß eine Leitung (1 b, 101 b) für unter Druck stehendem Gas, das die Auslöseeinrichtung (120) mit der Atmosphäre verbindet, im mittleren Bereich des Zylinders (1, 101) zwischen den Kolbenelektroden (2, 3, 102, 103) mündet, so daß der Druck des Gases die Elektroden (2a, 3a, 102a, 103a) auf Abstand und ihre Nadeln (6, 7, 106, 107) gegen eine Rückstelleinrichtung zurückgezogen hält.

3. Vorrichtung nach Anspruch 2, dadurch gekennzeichnet, daß die Kolbenelektroden (2, 3, 102, 103) mit inneren Hilfskolben (4, 5, 104, 105) versehen sind, die an den Nadeln (6, 7, 106, 107) befestigt sind, auf welche die Rückstelleinrichtungen einwirken, daß Entlüftungslöcher (4a, 5a, 104, 105a) in den Hilfskolben (4, 5, 104, 105) vorgesehen sind, und daß Entlüftungslöcher (2c, 3c ; 102c, 103c) in den Kolbenelektroden (2, 3, 102, 103) zur Regelung des Druckes zwischen den Kolbenelektroden (2, 3, 102, 103) und den Hilfskolben (4, 5, 104, 105) und ihren Relativverschiebungen vorgesehen sind.

4. Vorrichtung nach Anspruch 3, dadurch gekennzeichnet, daß die Rückstelleinrichtungen aus metallischen Federn (8, 9) bestehen, die zwischen den Hilfskolben (4, 5) und den Endflächen (10, 11) des Zylinders (1) zusammengepreßt werden, und daß die Endflächen des Zylinders (1) mit einem Entlüftungsloch (14, 15) ausgebildet und von einer Verbindungsleitung (12, 13) zwischen einem Pol der Spannungsquelle und einer Feder (8, 9) durchsetzt sind.

5. Vorrichtung nach Anspruch 3, dadurch gekennzeichnet, daß der Zylinder (101) mit Leitungen (108, 109) versehen ist, die in den Endbereichen einmünden, daß die Auslöseeinrichtung (120) ausgebildet ist, in Bereitschaft eine Quelle (120b) eines unter Druck stehenden Gases mit der Leitung (101b), die im mittleren Bereich mündet, und die Leitungen (138, 139), die in den Endbereichen münden, mit der Atmosphäre (120a), und bei der Auslösung diese Leitungen (138, 139) mit der Quelle (120b) des unter Druck stehenden Gases zu verbinden, während die Leitung (101b), die im mittleren Bereich mündet, mit der Atmosphäre (120a) in Verbindung steht.

6. Vorrichtung nach einem der Ansprüche 2 bis 5, dadurch gekennzeichnet, daß die Hauben der Elektroden (2a, 3a), die einen geringeren Durchmesser aufweisen als der Zylinder (1), über eine abgerundete Schulter (2d, 3d) an die Kolbenelektroden (2, 3) angeschlossen sind.

7. Vorrichtung nach einem der Ansprüche 2 bis 6, dadurch gekennzeichnet, daß die Nadeln (6, 7) komplementäre Enden (6a, 7a) aufweisen, und daß das eine Ende (6a) eine konisch zulaufende Spitze (6b) aufweist, während das andere eine konische Ausnehmung (7a) aufweist, die durch eine scharfe Endkante (7b) abgeschlossen ist.

8. Vorrichtung nach einem der Ansprüche 2 bis 7. dadurch gekennzeichnet, daß eine ringförmige Nut (1c) in der Innenfläche (1a) des Zylinders (1) ausgebildet ist, in welcher die Leitung (1 b) für die Druckluft mündet.
